# FASCICULE DE BREVET EUROPEEN

(11) **EP 1 641 635 B1**
(45) Date de publication et mention de la délivrance du brevet: **17.11.2010**
(21) Numéro de dépôt: 04767855.2
(22) Date de dépôt: 24.06.2004
(51) Int. Cl.: B44D 3/18

(54) **DISPOSITIF APTE A REALISER LA MISE SOUS TENSION ET LE MAINTIEN D`UNE TOILE**
VORRICHTUNG ZUM SPANNEN UND FESTHALTEN EINER LEINWAND
DEVICE FOR TENSIONING AND MAINTAINING A CANVAS

(30) Priorité: 09.07.2003 FR 0308381
(43) Date de publication de la demande: 05.04.2006
(73) Titulaire: Prismaflex International, 69610 Haute Rivoire (FR)
(72) Inventeur: BIHR, Eric, F-69610 MEYS (FR)
(74) Mandataire: Vuillermoz, Bruno
(86) Numéro de dépôt international: PCT/FR2004/050293
(87) Numéro de publication internationale: WO 2005/005164

(56) Documents cités:
- BE-A7- 848 203
- DE-C- 440 741
- DE-C- 441 653
- DE-U1- 29 503 438
- FR-A- 1 355 914
- US-A- 4 947 561
- US-B1- 6 253 471

## Description

### Domaine technique

L'invention se rapporte aux dispositifs permettant de réaliser la mise sous tension et le maintien d'une toile ou d'une feuille de papier. De tels dispositifs peuvent par exemple servir de support d'affichage publique ou encore de cadres d'art ou décoratifs.

Elle vise plus particulièrement une structure de cadre ou châssis combinée à un agencement d'éléments dans des logements permettant de solidariser de manière réversible par coincement une toile sur un châssis.

### Art antérieur

De façon générale, il est connu de solidariser de manière réversible par coincement une toile sur un châssis au moyen de baguettes allongées déformables.

Le document FR 2 639 879 décrit ainsi un châssis pour toile présentant une rainure sur sa périphérie. Le dispositif de tensionnement consiste quant à lui, en une baguette allongée comprenant une base plane émergeant de la rainure, et deux ailes parallèles en saillie de ladite base plane et présentant sur leurs faces opposées des bourrelets destinés à venir s'encliqueter dans une embouchure rétrécie de la rainure réalisée dans le châssis.

Ainsi, le dispositif de tensionnement présente des portions sensiblement perpendiculaires qui sont soumises au niveau de leur jonction à des contraintes de cisaillement et ce, lors de l'introduction des deux ailes en saillie à l'intérieur de l'embouchure de la rainure. Si cette déformation est nécessaire pour réaliser le coincement de la toile dans la rainure du châssis, elle fragilise néanmoins la baguette et conduit même à sa destruction après un certain nombre d'utilisations.

De plus, avec un tel dispositif, le coincement de la toile est réalisé au niveau des extrémités des parois formant l'embouchure rétrécie de la rainure, au moyen de deux arêtes vives en regard l'une de l'autre. Cet agencement génère alors du frottement sur des arêtes vives ce qui endommage par conséquent la toile à chaque opération de mise en place ou d'extraction de la baguette à l'intérieur de la rainure.

Le document BE 848 203 décrit également un dispositif permettant de tendre et de maintenir une toile sur un cadre. Dans ce cas, une baguette pénètre à l'intérieur d'une rainure en forme de U. La baguette peut notamment présenter une section transversale en forme de V et coincer la toile grâce à ses deux arêtes longilignes des ailes du V. Ainsi, le coincement de la toile est réalisé entre une surface plane de la rainure et une arête vive de la baguette.

Par conséquent, de même que précédemment, ce type d'agencement détériore la toile rapidement et ne permet pas de répéter les opérations de mise en place et de démontage de la toile sur le cadre, sans que celle ci ne s'endommage.

### Exposé de l'invention

L'invention concerne donc un dispositif apte à réaliser la mise sous tension et le maintien d'une toile, comportant un châssis présentant une rainure, et au moins une baguette déformable. La toile est tendue et maintenue sur le châssis par coincement entre la rainure et la baguette déformable.

Cette baguette déformable présente une section sensiblement en V, orientée vers le fond de la rainure. La baguette déformable comporte une arête vive destinée à servir de pivot pour autoriser sa déformation, et deux flancs aptes à réaliser le coincement de la toile dans la rainure.

Autrement dit, les deux flancs de la baguette qui permettent de réaliser le coincement se déplacent en pivotant par rapport à l'arête vive du V orientée vers le fond de la rainure.

Selon l'invention, le dispositif se caractérise en ce que la baguette vient se bloquer dans un rétrécissement de la rainure au moyen de deux bourrelets s'étendant chacun sur un flanc de la baguette dans la même direction que la baguette.

Autrement dit, la baguette est un profilé comportant deux flancs qui présentent chacun un bourrelet sur leur face extérieure.

La baguette comporte un écartement entre les bourrelets au niveau de ses flancs qui est plus large que le rétrécissement de la rainure du châssis. Une pression exercée du coté interne de la baguette, au niveau de l'arête du V permet alors de rapprocher les flancs du V, autorisant la baguette, sous l'effet de la poussée, à descendre dans la rainure du châssis. Les bourrelets pénètrent alors dans le rétrécissement et réalisent un assemblage autobloquant de la toile.

Ainsi, le coincement de la toile est alors réalisé entre deux surfaces tangentielles à l'intérieur de la rainure et à proximité du rétrécissement. Par conséquent, la toile peut être montée et démontée sur le cadre sans que celle ci ne soit endommagée.

En pratique, la baguette peut comporter également deux rabats qui prolongent les flancs et émergent de la rainure pour permettre la préhension et l'extraction de la baguette bloquée à l'intérieur de la rainure.

Selon les applications, la baguette assurant le coincement peut s'étendre sur la totalité du côté, ou être formée par une pluralité de tronçons indépendants.

Autrement dit, dans ce dernier cas, dans une direction donnée et sur un même côté du châssis, la toile peut être coincée dans une rainure au moyen de plusieurs éléments distincts formant des tronçons de baguettes indépendants.

Dans certains cas de figures, le châssis peut être démontable en une pluralité de segments. De cette manière, son transport et sa manutention en sont simplifiés.

Avantageusement, le châssis peut comporter une pluralité d'agencements permettant de rapporter des barres de renforts pour solidariser deux à deux les segments situés, notamment, sur les côtés opposés du châssis. Ces agencements peuvent se présenter sous la forme de rainures aptes à accueillir des moyens de solidarisation réversibles.

Dans un mode de réalisation particulier, le châssis peut comporter des moyens d'accrochage pour le rapporter sur une paroi. Autrement dit, le châssis peut comporter une géométrie particulière destinée à faciliter sa mise en place sur un mur ou plus généralement tout type de cloison.

En pratique, le montage des baguettes peut être facilité au moyen d'un outil comportant une arête arrondie permettant d'exercer une pression au niveau de la face interne des baguettes.

Un ensemble comportant un châssis et des baguettes ainsi qu'un tel outil peut être fourni avec la toile et vendu de la sorte, donc non assemblé, pour réduire les coûts de main d'oeuvre, de stockage et de manutention.

L'utilisateur monte alors le cadre et positionne la toile en regard. Un découpage très précis de la toile, combiné avec un positionnement par rapport à un repère sur le châssis, permet de mettre la toile sous une même tension prédéterminée à chaque opération de montage. Ceci est rendu possible par l'utilisation d'une toile réalisée dans un matériau inextensible.

Par conséquent, la mise sous tension de la toile ne nécessite aucun réglage de la part de l'utilisateur et est déterminée par la conception même de la toile en fonction du matériau utilisé et de ses dimensions.

### Description sommaire des figures

La manière de réaliser l'invention ainsi que les avantages qui en découlent, ressortiront bien de la description du mode de réalisation qui suit, donné à titre indicatif et non limitatif, à l'appui des figures annexées dans lesquelles :
- la figure 1 est une vue en perspective du dispositif conforme à l'invention ;
- la figure 2 est une vue en coupe du dispositif avant insertion de la baguette, réalisant le coincement de la toile, à l'intérieur de la rainure, conformément à l'invention.
- la figure 3 est une vue en coupe de la baguette, réalisant le coincement de la toile, à l'intérieur de la rainure, conformément à l'invention.

### Manière de décrire l'invention

Comme déjà évoqué, l'invention concerne un dispositif apte à réaliser la mise sous tension et le maintien d'une toile comportant un châssis présentant une rainure, et au moins une baguette déformable.

Tel que représenté à la figure 1, le dispositif comporte un châssis (2) sur lequel est rapportée une toile (1). La mise sous tension et le maintien de la toile (1) s'effectuent alors par le coincement de la toile (1) au moyen de baguettes (4) à l'intérieur d'une rainure (3).

Dans la forme illustrée, les baguettes (4) sont introduites sur la face arrière du châssis (2), mais elles peuvent également l'être sur toutes autres faces du châssis

La figure 1 illustre deux modes de réalisation distincts. Sur l'un des côtés du châssis (2) une baguette déformable (4) s'étend sur toute la longueur de la rainure tandis que sur un autre côté la baguette déformable (4) comporte une pluralités de tronçons indépendants (14,24). Selon l'application et les dimensions du châssis (2) les modes de réalisations peuvent être au choix combinés ou non.

Des barres de renforts (12) permettent de rigidifier la structure du châssis (2). Ces barres (12) peuvent être solidarisées aux différents tronçons formant le châssis (2) grâce à une pluralité d'agencements (11), ici représentés sous la forme de rainures dans lesquelles un écrou carré peut être inséré. Une vis permet alors de solidariser de manière réversible les barres (12) sur le châssis (2).

Comme cela ressort de la figure 2, les baguettes (4) déformables présentent une section sensiblement en V orienté vers le fond de la rainure (3). Les baguettes (4) déformables comportent chacune une arête vive (9) destinée à servir de pivot pour autoriser leur déformation, et deux flancs (7, 17) aptes à réaliser le coincement de la toile (1) dans la rainure (3).

Le coincement de la toile (1) à l'intérieur de la rainure (3) est réalisé au moyen des deux flancs (7,17) de la baguette (4) ou (14,24).

Une portion d'accrochage (13) peut émerger du profilé de manière localisée ou continue sur toute la longueur du profilé pour faciliter l'accrochage du châssis sur une paroi.

Tel que représenté en figure 3, le coincement est obtenu au moyen de deux bourrelets (6,16) réalisés sur les flancs (7,17) de la baguette (4) et par un rétrécissement (5) à l'intérieur de la rainure (3).

La déformation des deux flancs (7,17) s'effectue lors de l'introduction de la baguette (4) à l'intérieur de la rainure (3) par pivotement autour d'une arête vive de la baguette (4).

Des rabats (8) prolongent les deux flancs (7,17) de la baguette (4) à l'extérieur de la rainure, permettant ainsi d'extraire la baguette (4) bloquée à l'intérieur de la rainure (3).

La rainure permettant de solidariser les barres de renfort (12) présente une ouverture rétrécie permettant le passage d'une vis (18) mais empêchant un écrou carré (19) de sortir de cette rainure. Les différents tronçons du châssis (2) sont ainsi réalisés dans un profilé qui peut présenter une ou plusieurs rainures.

Il ressort de ce qu'il précède qu'un dispositif conforme à l'invention présente de multiples avantages, notamment :
- la géométrie de la baguette permet de fournir une élasticité très importante apte à supporter un nombre important de déformations successives ;
- le mode de fabrication de la baguette déformable est simple à mettre en oeuvre et peu onéreux, tel qu'un procédé par extrusion notamment ;
- enfin, la densité en mètre d'un tel profilé est très faible, ce qui en fait un élément peu coûteux.

## Revendications

1. Dispositif apte à réaliser la mise sous tension et le maintien d'une toile (1), comportant un châssis (2) présentant une rainure (3), et au moins une baguette (4) déformable, ladite toile (1) étant tendue et maintenue sur le châssis (2) par coincement entre la rainure (3) et la baguette (4) déformable, ladite baguette (4) déformable présentant une section sensiblement en V orientée vers le fond de la rainure (3), une arête vive (9), destinée à servir de pivot pour autoriser sa déformation, et deux flancs (7, 17) aptes à réaliser le coincement de la toile (1) dans la rainure (3), **caractérisé en ce que** la baguette (4) vient se bloquer dans un rétrécissement (5) de la rainure (3) au moyen de deux bourrelets (6, 16) s'étendant chacun sur un flanc (7, 17) de la baguette (4) dans la même direction que la baguette (4).

2. Dispositif selon la revendication 1, **caractérisé en ce que** deux rabats (8) prolongent les flancs (7, 17) de la baguette (4) et émergent de la rainure (3) pour permettre la préhension et l'extraction de la baguette (4) bloquée à l'intérieur de la rainure (3).

3. Dispositif selon la revendication 1, **caractérisé en ce que** chaque baguette (4) est formée par une pluralité de tronçons indépendants (14, 24).

4. Dispositif selon la revendication 1, **caractérisé en ce que** le châssis (2) est démontable en une pluralité de segments.

5. Dispositif selon la revendication 4, **caractérisé en ce que** le châssis (2) comporte une pluralités d'agencements (11) permettant de rapporter des barres de renforts (12) pour solidariser deux à deux les segments formant le châssis (2).

6. Dispositif selon la revendication 1, **caractérisé en ce que** le châssis (2) comporte une portion d'accrochage (13) pour le rapporter sur une paroi.

7. Dispositif selon la revendication 1, **caractérisé en ce qu'**il inclue un outil comportant une arête arrondie apte à exercer une pression au niveau de la face interne des baguettes (4), de manière à faciliter la mise en place des baguettes réalisant la mise sous tension et le maintient de la toile.

## Claims

1. A device capable of tensioning and securing a canvas (1) comprising a stretcher (2) having a groove (3) and at least one deformable batten (4), said canvas (1) being tensioned and secured on the stretcher (2) by wedging it between the groove (3) and the deformable batten (4), said deformable batten (4) having a substantially V-shaped section which is oriented towards the bottom of the groove (3), a sharp edge (9) which is used as a pivot to enable the deformation thereof, and two flanks (7, 17) which are used to wedge the canvas (1) in the groove (3), **characterised in that** batten (4) is locked in a narrow section (5) of the groove (3) by means of two enlargements (6, 16) each extending on one flank (7, 17) of the batten (4) in the same direction as the batten (4).

2. A device as claimed in claim 1, **characterised in that** two flaps (8) extend the flanks (7, 17) of the batten (4) and emerge from the groove (3) to make it possible to grip and extract the batten (4) when it is locked in the groove (3).

3. A device as claimed in claim 1, **characterised in that** each batten (4) is formed by a plurality of separate lengths (14, 24).

4. A device as claimed in claim 1, **characterised in that** the stretcher (2) can be disassembled into a plurality of segments.

5. A device as claimed in claim 4, **characterised in that** the stretcher (2) comprises a plurality of features (11) making it possible to separately mount bracing (12) in order to join, two by two, the segments that form the stretcher (2).

6. A device as claimed in claim 1, **characterised in that** the stretcher (2) comprises a hook-fastening portion (13) for mounting it on a wall.

7. A device as claimed in claim 1, **characterised in that** it includes a tool comprising a rounded edge capable of exerting pressure on the inside surface of battens (4) so as to facilitate fitting the battens that produce tensioning and secure the canvas.

## Patentansprüche

1. Vorrichtung zum Unter-Spannung-Setzen und Halten eines Tuchs (1), umfassend einen Rahmen (2) mit einer Nut (3) und mindestens eine verformbare Leiste (4), wobei das Tuch auf dem Rahmen (2) durch Einklemmung zwischen der Nut (3) und der verformbaren Leiste (4) gespannt und gehalten wird, wobei die verformbare Leiste (4) einen im Wesentlichen V-förmigen Querschnitt, der auf den Boden der Nut (3) zu gerichtet ist, eine scharfe Kante (9), die dazu bestimmt ist, als Gelenk zu dienen, um ihre Verformung zuzulassen, und zwei Flanken (7, 17) aufweist, die die Verklemmung des Tuchs (1) in der Nut (3) bewirken können, **dadurch gekennzeichnet, dass** die Leiste (4) sich in einer Verengung (5) der Nut (3) mit Hilfe von zwei Wülsten (6, 16) blockiert, die sich jeweils auf einer Flanke (7, 17) der Leiste (4) in derselben Richtung wie die Leiste (4) erstrecken.

2. Vorrichtung nach Anspruch 1, **dadurch gekennzeichnet, dass** zwei Abwinklungen (8) die Flanken (7, 17) der Leiste (4) verlängern und aus der Nut (3) hervorstehen, um das Ergreifen und das Herausziehen der im Inneren der Nut (3) blockierten Leiste (4) zu gestatten.

3. Vorrichtung nach Anspruch 1, **dadurch gekennzeichnet, dass** jede Leiste (4) von einer Mehrzahl von unabhängigen Abschnitten (14, 24) gebildet ist.

4. Vorrichtung nach Anspruch 1, **dadurch gekennzeichnet, dass** der Rahmen (2) in eine Mehrzahl von Segmenten zerlegbar ist.

5. Vorrichtung nach Anspruch 4, **dadurch gekennzeichnet, dass** der Rahmen (2) eine Mehrzahl von Anordnungen (11) umfasst, die es gestatten, Verstärkungsstangen (12) anzubringen, um die den Rahmen (2) bildenden Segmente paarweise miteinander fest zu verbinden.

6. Vorrichtung nach Anspruch 1, **dadurch gekennzeichnet, dass** der Rahmen (2) einen Einhakteil (13) umfasst, um ihn an einer Wand anzubringen.

7. Vorrichtung nach Anspruch 1, **dadurch gekennzeichnet, dass** sie ein Werkzeug einschließt, das eine abgerundete Kante umfasst, die auf Höhe der Innenseite der Leisten (4) einen Druck ausüben kann, so dass das Einsetzen der Leisten, die das Unter-Spannung-Setzen und den Halt des Tuchs gewährleisten, erleichtert wird.
